# FASCICULE DE BREVET EUROPEEN

(11) **EP 2 329 120 B1**
(45) Date de publication et mention de la délivrance du brevet: **26.12.2018**
(21) Numéro de dépôt: 09752431.8
(22) Date de dépôt: 30.09.2009
(51) Int. Cl.: F01P 7/16, F01P 3/20, F01P 3/02

(54) **CIRCUIT DE REFROIDISSEMENT POUR LA REGULATION THERMIQUE DU MOTEUR INDEPENDAMMENT DES AUTRES CONSOMMATEURS**
KÜHLKREISLAUF FÜR DIE WÄRMEREGELUNG EINES MOTORS UNABHÄNGIG VON ANDEREN VERBRAUCHERN
COOLING CIRCUIT FOR THE THERMAL REGULATION OF AN ENGINE INDEPENDENT FROM OTHER CONSUMERS

(30) Priorité: 30.09.2008 FR 0805384
(43) Date de publication de la demande: 08.06.2011
(73) Titulaire: Renault S.A.S., 92100 Boulogne-Billancourt (FR)
(72) Inventeur: BENET, Frederic, F-78530 Buc (FR)
(86) Numéro de dépôt international: PCT/FR2009/051857
(87) Numéro de publication internationale: WO 2010/037970

(56) Documents cités:
- FR-A1- 2 883 807
- FR-A1- 2 908 458
- US-A- 4 926 801
- US-A- 5 941 220
- US-B1- 6 810 838

## Description

La présente invention se rapporte au domaine des systèmes de régulation thermique des moteurs et plus particulièrement au domaine des systèmes de régulation de la distribution du liquide de refroidissement d'un moteur.

La diminution des émissions polluantes de la consommation du moteur lors de la montée en température peut être envisagée grâce à la régulation de la température du moteur thermique. Au cours de la phase transitoire, lors de la montée en température du moteur thermique, il apparaît une surconsommation de carburant du fait de la grande viscosité de l'huile de lubrification du moteur et d'un phénomène de combustion incomplet avec des émissions importantes d'hydrocarbures et de monoxydes, notamment de carbone et d'azote, en raison de la faible température des parois de la chambre de combustion.

Afin de diminuer la consommation et les émissions polluantes lors de la montée en température, le moteur thermique n'est pas refroidi. Les masses métalliques et l'huile de lubrification ont des températures qui augmentent plus rapidement que dans le cas où une circulation du liquide de refroidissement existe au sein du moteur. Le débit de liquide de refroidissement au sein du moteur est alors coupé lors de la phase de montée en température.

Dans le même temps, pour restreindre la quantité d'émission de monoxydes, par exemple d'azote, les gaz d'échappement sont remis en circulation depuis l'échappement jusqu'à l'admission du moteur thermique, en leur faisant subir une étape de refroidissement, grâce à un dispositif E.G.R. (*Exhaust Gaz Recirculation*). De même, afin de refroidir le palier du turbocompresseur, il convient d'utiliser un carter refroidi dans lequel le liquide de refroidissement circule afin de prélever de la chaleur de la masse métallique et de l'huile du turbocompresseur.

Ces différentes régulations thermiques du moteur d'une part et des consommateurs que sont le turbocompresseur et le dispositif E.G.R. de recirculation des gaz d'autre part, doivent être réalisées simultanément. En effet, au cours de la phase de montée en température, il est important que le turbocompresseur et le dispositif de recyclage des gaz d'échappement soient toujours refroidis.

Actuellement, la régulation thermique fait intervenir un thermostat à cire intégré au sein du circuit de refroidissement du moteur thermique. Il est important que les nouvelles régulations soient réalisées avec un surcoût limité par rapport aux systèmes de régulation déjà existants.

Pour répondre aux problèmes des différentes régulations thermiques avec la circulation du liquide de refroidissement lors de la régulation thermique d'un moteur, différents dispositifs ont été proposés.

Un système de régulation de la circulation du liquide de refroidissement connu consiste à positionner une vanne trois voies en entrée du moteur, en aval de la pompe à eau, cette vanne trois voies alimentant un conduit permettant la circulation du liquide de refroidissement entre la pompe à eau en aval du moteur et une sortie du moteur qui alimente les consommateurs. Cependant un tel système présente l'inconvénient de ne pas pouvoir répondre aux contraintes d'implantation d'autant que l'implantation d'une vanne entre la pompe à eau et le carter-cylindre du moteur demeure complexe à réaliser. Un autre système de régulation connu est montré dans FR 2 908 458 A1.

Une variante de ce système de régulation de la circulation du liquide de refroidissement consiste à positionner la vanne trois voies en sortie du moteur, cette vanne alimentant le conduit qui court-circuite la circulation du liquide de refroidissement dans le moteur. Toutefois, cette solution ne permet pas de résoudre la difficulté d'implantation d'un piquage entre la pompe à eau et le carter-cylindre du moteur.

La présente invention a pour objectif de proposer une solution qui permet de s'affranchir d'au moins un inconvénient de l'art antérieur et notamment de proposer un système de régulation thermique qui gère la circulation du liquide de refroidissement d'un moteur thermique et de ses consommateurs sans qu'il soit nécessaire qu'un piquage soit implanté à l'interface entre la pompe à eau et le carter-cylindre du moteur.

Cet objectif est atteint grâce à un dispositif de régulation thermique pour un système de refroidissement d'au moins un moteur à combustion interne comprenant une pompe positionnée en amont d'une enceinte de refroidissement du bloc carter-cylindres et/ou de la culasse du moteur et au moins un consommateur nécessitant un refroidissement permanent, le dispositif comprenant au moins un conduit principal permettant la circulation du liquide de refroidissement à travers l'enceinte de refroidissement du moteur et un conduit secondaire qui contourne l'enceinte de refroidissement du moteur, caractérisé en ce qu'une vanne deux voies est positionnée sur le conduit principal, en sortie de l'enceinte de refroidissement du moteur, et en ce que le conduit secondaire comprend un piquage sur le conduit principal, en aval de la pompe et en amont de la portion du conduit principal qui participe au refroidissement du moteur, de sorte que le débit est maintenu constant et permanent pour alimenter le refroidissement d'au moins un consommateur.

Le dispositif de refroidissement pour un système de refroidissement d'au moins un moteur à combustion interne selon l'invention est caractérisé en ce que, le conduit principal comprenant, à son extrémité en relation avec la pompe, une barrette distributrice qui longe le bloc carter-cylindres et/ou la culasse et qui répartit le liquide de refroidissement dans plusieurs conduits accessoires qui partent de la barrette distributrice et destinés au refroidissement du moteur, la barrette ne participant pas à un échange calorique avec le moteur, le piquage du conduit secondaire sur le conduit principal s'effectue sur la barrette distributrice.

Selon une autre variante de réalisation, le dispositif de refroidissement pour un système de refroidissement d'au moins un moteur à combustion interne selon l'invention est caractérisé en ce que le piquage du conduit secondaire sur la barrette distributrice est positionné de façon à fournir une distribution équilibrée des débits de liquide de refroidissement entre le conduit secondaire et les différents conduits accessoires.

Un autre objectif de l'invention est de proposer un système qui permette d'intégrer le dispositif de l'invention.

Cet objectif est atteint grâce à un circuit de refroidissement pour la régulation thermique d'un moteur et d'au moins un consommateur comprenant un pompe d'alimentation pour le déplacement d'un liquide de refroidissement, caractérisé en ce que le circuit de refroidissement comprend un dispositif de régulation thermique selon l'invention, le dispositif de régulation alimentant d'une part par son conduit principal en sortie de moteur une première boucle qui comprend au moins un accessoire à refroidir, et d'autre part par son conduit secondaire une seconde boucle qui comprend au moins un consommateur nécessitant un refroidissement permanent et/ou continu au cours du fonctionnement du moteur, la seconde boucle débouchant à son extrémité située en aval, dans la première boucle du circuit de refroidissement.

Selon une variante de réalisation, le circuit de refroidissement pour la régulation thermique d'un moteur et d'au moins un consommateur par déplacement d'un liquide de refroidissement selon l'invention est caractérisé en ce qu'en sortie de moteur, le conduit principal alimente une troisième boucle qui refroidit au moins un accessoire, cette troisième boucle rejoignant la première boucle en amont de la pompe, et cette troisième boucle comprenant une vanne thermostatique deux voies.

Selon une autre variante de réalisation, le circuit de refroidissement pour la régulation thermique d'un moteur et d'au moins un consommateur par déplacement d'un liquide de refroidissement selon l'invention est caractérisé en ce que la jonction de la troisième boucle avec la première boucle s'effectue par l'intermédiaire d'une vanne thermostatique double effet alimentée par un conduit qui réalise un piquage en aval de la vanne deux voies de la première boucle, la vanne thermostatique double effet permettant de réguler la température du liquide de refroidissement tout en maintenant un flux de liquide de refroidissement avec un débit constant dans le moteur.

Selon une autre variante de réalisation, le circuit de refroidissement pour la régulation thermique d'un moteur et d'au moins un consommateur par déplacement d'un liquide de refroidissement selon l'invention est caractérisé en ce que le consommateur nécessitant un refroidissement permanent et/ou continu est formé par au moins un turbocompresseur et/ou un dispositif de recirculation des gaz d'échappement et/ou en ce que la première boucle participe à l'alimentation d'au moins un aérotherme et/ou en ce que la troisième boucle participe à l'alimentation d'au moins un radiateur.

Un autre objectif de l'invention est de proposer au moins un procédé pour permettre le fonctionnement du circuit de refroidissement de l'invention.

Cet objectif est atteint grâce à un procédé de fonctionnement d'un circuit de refroidissement selon l'invention caractérisé en ce que le procédé comprend au moins une étape de fermeture de la vanne deux voies montée sur la première boucle du circuit de refroidissement pour d'une part suspendre le refroidissement du moteur et d'autre part maintenir un refroidissement constant d'au moins un consommateur.

Selon une variante de réalisation, le procédé de fonctionnement d'un circuit de refroidissement selon l'invention est caractérisé en ce que le procédé comprend au moins une étape d'ouverture de la vanne deux voies montée sur la première boucle du circuit de refroidissement pour d'une part permettre le refroidissement du moteur et d'autre part maintenir un refroidissement constant d'au moins un consommateur.

Selon une autre variante de réalisation, le procédé de fonctionnement d'un circuit de refroidissement selon l'invention est caractérisé en ce que le procédé comprend au moins une étape d'ouverture de la vanne deux voies thermostatique montée sur la troisième boucle du circuit de refroidissement pour d'une part permettre le refroidissement du moteur et d'autre part permettre le refroidissement d'au moins un accessoire de la troisième boucle, tout en maintenant un refroidissement constant d'au moins un consommateur avec la seconde boucle du circuit de refroidissement.

L'invention, avec ses caractéristiques et avantages, ressortira plus clairement à la lecture de la description faite en référence aux dessins annexés dans lesquels :
- la figure 1 représente un schéma de réalisation d'un dispositif de régulation thermique au niveau d'un moteur selon l'art antérieur,
- la figure 2 représente un schéma de réalisation d'un dispositif de régulation thermique au niveau d'un moteur selon l'invention,
- la figure 3 représente un exemple de réalisation d'un dispositif de régulation thermique au niveau d'un moteur susceptible d'être adapté pour correspondre au dispositif de l'invention,
- la figure 4 représente un exemple de réalisation d'un dispositif de régulation thermique au niveau d'un moteur selon l'invention
- la figure 5 représente schématiquement un exemple de circuit de refroidissement intégrant le dispositif de l'invention et fonctionnant avec toutes les vannes fermées,
- la figure 6 représente schématiquement un exemple de circuit de refroidissement intégrant le dispositif de l'invention et fonctionnant avec uniquement la vanne du conduit principal qui est ouverte,
- la figure 7 représente schématiquement un exemple de circuit de refroidissement intégrant le dispositif de l'invention et fonctionnant avec toutes les vannes du circuit ouvertes,
- la figure 8 représente schématiquement une variante de réalisation du schéma de la figure 7,
- la figure 9 représente schématiquement une variante de réalisation du schéma de la figure 7 incluant une vanne thermostatique double effet.

Il convient de remarquer que dans le présent document, les termes « amont » et « aval » empruntés pour positionner différents éléments les uns par rapport aux autres, sont utilisés en référence au sens du flux de liquide de refroidissement dans le ou les circuits auxquels ils se rapportent.

Le dispositif de régulation thermique du système de refroidissement de l'invention est destiné à être positionné dans la périphérie d'un moteur (1) et notamment au niveau de l'enceinte qui participe au refroidissement du bloc carter-cylindres et/ou de la culasse du moteur. Ce dispositif comprend un conduit principal (2) qui assure la circulation du liquide de refroidissement dans l'enceinte du bloc carter-cylindres et/ou de la culasse du moteur (1). A ce conduit principal (2) est associé un conduit secondaire (3) qui récupère une partie du débit du conduit principal (2) pour le détourner hors de l'enceinte de refroidissement du moteur (1). Le piquage du conduit secondaire (3) sur le conduit principal (2) est effectué en amont de l'entrée moteur du liquide de refroidissement et en aval d'une pompe (5) d'alimentation de sorte que les deux conduits (2, 3) sont alimentés par la même pompe (5) tout en permettant une alimentation du conduit secondaire (3) avec du liquide de refroidissement qui n'a pas encore réalisé d'échange calorique avec un élément à refroidir. En sortie moteur, le conduit principal (2) comprend une vanne (4) deux voies qui permet de suspendre de façon réversible le débit de liquide de refroidissement dans le conduit principal (2). Le positionnement de cette vanne (4) permet d'éviter le positionnement d'un composant à l'interface entre la pompe (5) et le moteur (1) à refroidir. De plus, grâce au piquage du conduit secondaire (3) sur le conduit principal (2) en amont de l'entrée moteur, la fermeture de la vanne (4) permet de stopper le débit du liquide de refroidissement dans le conduit principal (2) tout en maintenant un flux continu dans le conduit secondaire (3).

Au niveau de l'enceinte de refroidissement, le conduit principal (2) peut comprendre, au niveau de son extrémité disposée directement en aval de la pompe (5), une barrette de distribution (2a) qui longe au moins une partie du carter-cylindres et/ou de la culasse du moteur. De cette barrette de distribution (2a), partent plusieurs conduits accessoires (2b) qui participent directement au refroidissement du moteur (1) en alimentant différentes zones de l'enceinte de refroidissement. La barrette de distribution (2a), elle, ne participe pas directement au refroidissement du moteur (1), de sorte que le liquide de refroidissement qui la traverse sort directement de la pompe (5) et n'a pas encore effectué d'échange calorique avec le moteur (1). Les capacités d'échanges caloriques du liquide de refroidissement récupéré par le conduit secondaire (3) sont alors optimales. Le piquage du conduit secondaire (3) peut alors se réaliser directement sur la longueur de la barrette de distribution (2a). Selon un mode de réalisation préféré, le piquage du conduit secondaire (3) sur la barrette de distribution (2a) est effectué de sorte que la distribution est équilibrée entre le conduit secondaire (3) et les différents conduits accessoires (2b).

Le dispositif de régulation thermique de l'invention a pour objectif d'être intégré dans un circuit de refroidissement d'un moteur (1) mais également d'un ou de plusieurs consommateurs (6) et/ou accessoires (11, 12, 13, 15, 16). Ces consommateurs (6) sont généralement le turbocompresseur (6a) et le dispositif de recirculation des gaz d'échappement (6b) qui nécessitent un refroidissement permanent par le circuit de refroidissement, indépendamment de la régulation thermique qui est réalisé au niveau du carter-cylindres et de la culasse du moteur (1).

Le circuit de refroidissement qui intègre le dispositif de l'invention présente une première boucle (7) de refroidissement qui comprend notamment la pompe (5) et le conduit principal (2) qui participe au refroidissement du moteur (1) ainsi qu'au moins un accessoire, par exemple un aérotherme (11), refroidit par le circuit de la première boucle (7) de refroidissement. La seule contrainte dans le positionnement de l'aérotherme est d'être placé sur la boucle principale (7). Ce dernier doit, en effet, être alimenté par du liquide de refroidissement ayant traversé le moteur lorsque le thermostat (4) est ouvert. La circulation du flux de liquide de refroidissement dans la première boucle (7) de refroidissement est tributaire de l'ouverture et de la fermeture de la vanne (4) deux voies qui permet de stopper le refroidissement du moteur (1) en laissant stagner le liquide de refroidissement dans l'enceinte du bloc carter-cylindres et/ou de la culasse.

A la première boucle (7) de refroidissement du circuit se rajoute une seconde boucle (8) qui court-circuite la première boucle (7) en contournant le refroidissement du moteur par l'intermédiaire du conduit secondaire (3) du dispositif de l'invention. Cette seconde boucle (8) comprend également la pompe (5) et éventuellement un ou plusieurs accessoires à refroidir, comme par exemple l'aérotherme (11). En revanche, cette seconde boucle (8) présente au niveau du conduit secondaire (3) qui court-circuite le conduit principal (2), et donc le refroidissement moteur (1), un ou plusieurs des consommateurs (6) qui nécessitent un refroidissement maintenu. Ces consommateurs (6) peuvent être disposés en série ou en parallèle selon le mode de refroidissement souhaité. En aval de ces consommateurs (6), le conduit secondaire (3) rejoint le circuit de la première boucle (7) en amont ou en aval d'un ou de plusieurs des accessoires (11) refroidis par la première boucle (7). Toutefois, la jonction du conduit secondaire (3) avec le circuit de la première boucle (7) se réalise en aval de la vanne (4) deux voies qui régule le débit de liquide de refroidissement dans l'enceinte du moteur (1). Ainsi, contrairement à la première boucle (7) du circuit de refroidissement, cette seconde boucle (8) ne comprend aucune vanne sur son parcours pour stopper le flux du liquide de refroidissement. Le refroidissement des consommateurs (6) par cette seconde boucle (8) est alors permanent et indépendant de l'ouverture et de la fermeture de la vanne (4) du conduit principal (2) et donc du refroidissement du carter-cylindres et/ou de la culasse du moteur (1).

A ces deux premières boucles (7, 8), une troisième boucle (9) peut se rajouter au circuit de refroidissement. Cette boucle (9) comprend, comme pour la première boucle (7), la pompe (5) d'alimentation et le conduit principal (2) qui participe au refroidissement du moteur (1). En revanche, en aval ou en amont de la vanne (4) deux voies de la première boucle (7), selon le mode de réalisation, le circuit de la troisième boucle (9) se détache pour participer au refroidissement d'un ou de plusieurs accessoires, comme par exemple un radiateur (12), une boîte de vitesses (13), un bocal (15) ou un échangeur eau-huile (16), positionnés en série ou en parallèle sur la boucle (9) de refroidissement. La troisième boucle (9) de refroidissement rejoint la première boucle (7) en amont de la pompe (5) d'alimentation. Selon que le piquage de la troisième boucle (9) est réalisé en amont ou en aval de la vanne (4) de la première boucle (7), le flux du liquide de refroidissement dans cette troisième boucle (9) peut être contrôlé par la vanne (4) de la première boucle (7). Toutefois, selon un mode de réalisation préféré, le piquage est réalisé en sortie moteur (1) et en amont de la vanne (4) de la première boucle (7), tandis qu'une vanne deux voies thermostatique (10) est positionnée sur le circuit de la troisième boucle (9) de refroidissement. Selon le mode de réalisation, cette vanne (10) est positionnée sur la boucle (9) en sortie moteur en aval du piquage de la troisième boucle (9) sur la première boucle (7), de façon à être positionné en amont des accessoires (12, 13, 15, 16) dont elle contrôle l'alimentation. Selon une variante de réalisation du circuit de refroidissement, cette vanne (10) est positionnée sur la boucle (9) en aval des accessoires (12, 13, 15, 16) de la boucle (9) et en amont de la jonction de la troisième boucle (9) avec la première boucle, cette jonction se réalisant en amont de la pompe (5) d'alimentation.

La vanne deux voies thermostatique (10) permet de gérer la circulation dans la troisième boucle (9) du circuit en fonction de la température du liquide de refroidissement en circulation. Selon un mode de réalisation particulier, la vanne thermostatique peut, par exemple, intégrer un mélange de cire qui devient progressivement liquide lorsque la température du liquide, au niveau duquel la vanne thermostatique est plongée, augmente. En se liquéfiant, le mélange de cire se dilate progressivement pour occuper un volume plus important qui entraine alors le déplacement d'un clapet ou d'un piston de la vanne.

Selon une variante de réalisation, la jonction de la troisième boucle (9) avec la première boucle (7) qui est effectuée au niveau du retour des boucles, en amont de la pompe (5) d'alimentation, est le point de positionnement d'une vanne thermostatique double effet (14). Cette vanne double effet (14) permet d'assurer la régulation de la température du liquide de refroidissement, au même titre qu'une vanne thermostatique simple effet, tout en maintenant un flux de liquide de refroidissement avec un débit constant, quelque soit la position, ouverte, fermée ou régulation, de la vanne (14) thermostatique. Pour permettre le maintien d'un débit constant, la vanne thermostatique (14) est alimentée par un conduit (14a) qui réalise un piquage sur la première boucle, en aval de la vanne deux voies (4) du conduit principal (2).

Lors de l'utilisation du dispositif de régulation de l'invention dans un circuit de refroidissement, les boucles empruntées dans le circuit sera fonction de l'ouverture des différentes vannes (4, 10, 14). Lorsque toutes les vannes sont fermées, le liquide de refroidissement présente un débit qui est maintenu constant dans la seconde boucle (8) du circuit, c'est-à-dire notamment dans le conduit secondaire (3), pour permettre le refroidissement de certains consommateurs (6), comme par exemple le turbocompresseur (6a) et/ou le dispositif de recirculation des gaz d'échappement (6b), tout en empêchant le refroidissement du moteur (1) avec un débit nul dans le conduit principal (2) du dispositif. La circulation du liquide de refroidissement est maintenue constante grâce à la pompe (5) d'alimentation et le court-circuitage du refroidissement du moteur (1) par le conduit secondaire (3).

Lorsque la vanne (4) deux voies est ouverte, la circulation du liquide de refroidissement s'effectue dans la première boucle (7) et la seconde boucle (8). Le conduit principal (2) du dispositif se trouve alors alimenté et le moteur (1) est refroidi par le liquide de refroidissement en déplacement.

Lorsque la vanne deux voies thermique (10) de la troisième boucle (9) du circuit est ouverte, la circulation du liquide de refroidissement est alors également autorisée dans le conduit principal (2) pour permettre le refroidissement du moteur (1), concomitamment au déplacement dans l'ensemble de la troisième boucle (9) pour permettre le refroidissement d'un ou de plusieurs accessoires (12, 13, 15, 16).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Dispositif de régulation thermique pour un système de refroidissement d'au moins un moteur (1) à combustion interne comprenant une pompe (5) positionnée en amont d'une enceinte de refroidissement du bloc carter-cylindres et/ou de la culasse du moteur (1) et au moins un consommateur (6) nécessitant un refroidissement permanent, le dispositif comprenant au moins un conduit principal (2) permettant la circulation du liquide de refroidissement à travers l'enceinte de refroidissement du moteur (1) et un conduit secondaire (3) qui contourne l'enceinte de refroidissement du moteur (1), **caractérisé en ce qu'**une vanne (4) deux voies est positionnée sur le conduit principal (2), en sortie de l'enceinte de refroidissement du moteur (1), le conduit principal (2) comprenant, au niveau de son extrémité disposée directement en aval de la pompe (5), une barrette de distribution (2a) qui longe au moins une partie du carter-cylindres et/ou de la culasse du moteur, et qui répartit le liquide de refroidissement dans plusieurs conduits accessoires (2b) qui partent de la barrette de distribution (2a) et destinés au refroidissement du moteur (1), la barrette (2) ne participe pas à une échange calorique avec le moteur (1), le liquide de refroidissement qui traverse la barrette de distribution (2a) sort directement de la pompe (5) sans effectuer d'échange calorique avec le moteur (1), et **en ce que** le conduit secondaire (3) comprend un piquage sur le conduit principal (2), en aval de la pompe (5) et en amont de la portion du conduit principal (2) qui participe au refroidissement du moteur (1), de sorte que le débit est maintenu constant et permanent pour alimenter le refroidissement d'au moins un consommateur (6), le piquage du conduit secondaire (3) est réalisé directement sur la longueur de la barrette de distribution (2a).

2. Dispositif de refroidissement pour un système de refroidissement d'au moins un moteur (1) à combustion interne selon la revendication 1, **caractérisé en ce que** le piquage du conduit secondaire (3) sur la barrette distributrice (2a) est positionné de façon à fournir une distribution équilibrée des débits de liquide de refroidissement entre le conduit secondaire (3) et les différents conduits accessoires (2b).

3. Circuit de refroidissement pour la régulation thermique d'un moteur (1) et d'au moins un consommateur (6) comprenant un pompe (5) d'alimentation pour le déplacement d'un liquide de refroidissement, **caractérisé en ce que** le circuit de refroidissement comprend un dispositif de régulation thermique selon la revendication 1 ou 2, le dispositif de régulation alimentant d'une part par son conduit principal (2) en sortie de moteur (1) une première boucle (7) qui comprend au moins un accessoire (11) à refroidir, et d'autre part par son conduit secondaire (3) une seconde boucle (8) qui comprend au moins un consommateur (6) nécessitant un refroidissement permanent et/ou continu au cours du fonctionnement du moteur (1), la seconde boucle (8) débouchant à son extrémité située en aval, dans la première boucle (7) du circuit de refroidissement.

4. Circuit de refroidissement pour la régulation thermique d'un moteur (1) et d'au moins un consommateur (6) par déplacement d'un liquide de refroidissement selon la revendication 3, **caractérisé en ce qu'**en sortie de moteur (1), le conduit principal (2) alimente une troisième boucle (9) qui refroidit au moins un accessoire (12, 13, 15, 16), cette troisième boucle (9) rejoignant la première boucle (7) en amont de la pompe (5), et cette troisième boucle (9) comprenant une vanne thermostatique deux voies (10).

5. Circuit de refroidissement pour la régulation thermique d'un moteur (1) et d'au moins un consommateur (6) par déplacement d'un liquide de refroidissement selon la revendication 4, **caractérisé en ce que** la jonction de la troisième boucle (9) avec la première boucle (7) s'effectue par l'intermédiaire d'une vanne thermostatique double effet (14) alimentée par un conduit (14a) qui réalise un piquage en aval de la vanne deux voies (4) de la première boucle (7), la vanne thermostatique double effet (14) permettant de réguler la température du liquide de refroidissement tout en maintenant un flux de liquide de refroidissement avec un débit constant dans le moteur (1).

6. Circuit de refroidissement pour la régulation thermique d'un moteur (1) et d'au moins un consommateur (6) par déplacement d'un liquide de refroidissement selon une des revendications 3 à 5, **caractérisé en ce que** le consommateur (6) nécessitant un refroidissement permanent et/ou continu est formé par au moins un turbocompresseur (6a) et/ou un dispositif de recirculation des gaz d'échappement (6b) et/ou **en ce que** la première boucle (7) participe à l'alimentation d'au moins un aérotherme (11) et/ou **en ce que** la troisième boucle (9) participe à l'alimentation d'au moins un radiateur (12).

7. Procédé de fonctionnement d'un circuit de refroidissement selon une des revendications 3 à 6, **caractérisé en ce que** le procédé comprend au moins une étape de fermeture de la vanne deux voies (4) montée sur la première boucle (7) du circuit de refroidissement pour d'une part suspendre le refroidissement du moteur (1) et d'autre part maintenir un refroidissement constant d'au moins un consommateur (6).

8. Procédé de fonctionnement d'un circuit de refroidissement selon une des revendications 3 à 6, **caractérisé en ce que** le procédé comprend au moins une étape d'ouverture de la vanne deux voies (4) montée sur la première boucle (7) du circuit de refroidissement pour d'une part permettre le refroidissement du moteur (1) et d'autre part maintenir un refroidissement constant d'au moins un consommateur (6).

9. Procédé de fonctionnement d'un circuit de refroidissement selon une des revendications 4 à 6, **caractérisé en ce que** le procédé comprend au moins une étape d'ouverture de la vanne deux voies thermostatique (10) montée sur la troisième boucle (9) du circuit de refroidissement pour d'une part permettre le refroidissement du moteur (1) et d'autre part permettre le refroidissement d'au moins un accessoire (12, 13) de la troisième boucle (9), tout en maintenant un refroidissement constant d'au moins un consommateur (6) avec la seconde boucle (8) du circuit de refroidissement.

## Patentansprüche

1. Vorrichtung zur Temperaturregelung für ein Kühlsystem wenigstens einer Brennkraftmaschine (1), welches eine Pumpe (5), die stromaufwärts eines Kühlraumes des Zylinderkurbelgehäuse-Blocks und/oder des Zylinderkopfes des Motors (1) positioniert ist, und wenigstens einen Verbraucher (6), der eine ständige Kühlung benötigt, umfasst, wobei die Vorrichtung wenigstens eine Hauptleitung (2), welche die Zirkulation der Kühlflüssigkeit durch den Kühlraum des Motors (1) hindurch ermöglicht, und eine Sekundärleitung (3), welche den Kühlraum des Motors (1) umgeht, umfasst, **dadurch gekennzeichnet, dass** ein Zweiwegeventil (4) in der Hauptleitung (2) am Ausgang des Kühlraumes des Motors (1) positioniert ist, wobei die Hauptleitung (2) an ihrem unmittelbar stromabwärts der Pumpe (5) angeordneten Ende eine Verteilerstange (2a) umfasst, welche an wenigstens einem Teil des Zylinderkurbelgehäuses und/oder des Zylinderkopfes des Motors entlang verläuft und welche die Kühlflüssigkeit in mehrere Nebenleitungen (2b) verteilt, welche von der Verteilerstange (2a) abzweigen und zur Kühlung des Motors (1) bestimmt sind, die Stange (2) nicht an einem Wärmeaustausch mit dem Motor (1) beteiligt ist, die Kühlflüssigkeit, welche durch die Verteilerstange (2a) strömt, direkt aus der Pumpe (5) austritt, ohne einen Wärmeaustausch mit dem Motor (1) durchzuführen, und dadurch, dass die Sekundärleitung (3) eine Abzweigung an der Hauptleitung (2) umfasst, stromabwärts der Pumpe (5) und stromaufwärts des Abschnitts der Hauptleitung (2), welcher an der Kühlung des Motors (1) beteiligt ist, so dass die Durchflussmenge zur Versorgung der Kühlung wenigstens eines Verbrauchers (6) konstant gehalten und ständig gewährleistet wird, wobei die Abzweigung der Sekundärleitung (3) direkt an der Länge der Verteilerstange (2a) hergestellt ist.

2. Kühlvorrichtung für ein Kühlsystem wenigstens einer Brennkraftmaschine (1) nach Anspruch 1, **dadurch gekennzeichnet, dass** die Abzweigung der Sekundärleitung (3) an der Verteilerstange (2a) derart positioniert ist, dass sie eine ausgeglichene Verteilung der Durchflussmengen von Kühlflüssigkeit zwischen der Sekundärleitung (3) und den verschiedenen Nebenleitungen (2b) liefert.

3. Kühlkreislauf zur Temperaturregelung eines Motors (1) und wenigstens eines Verbrauchers (6), welcher eine Speisepumpe (5) zur Bewegung einer Kühlflüssigkeit umfasst, **dadurch gekennzeichnet, dass** der Kühlkreislauf eine Vorrichtung zur Temperaturregelung nach Anspruch 1 oder 2 umfasst, wobei die Regelungsvorrichtung einerseits über ihre Hauptleitung (2) am Ausgang des Motors (1) eine erste Schleife (7) speist, welche wenigstens ein zu kühlendes Zubehörteil (11) umfasst, und andererseits über ihre Sekundärleitung (3) eine zweite Schleife (8), welche wenigstens einen Verbraucher (6) umfasst, der während des Betriebs des Motors (1) eine ständige und/oder kontinuierliche Kühlung erfordert, wobei die zweite Schleife (8) an ihrem stromabwärts befindlichen Ende in die erste Schleife (7) des Kühlkreislaufs mündet.

4. Kühlkreislauf zur Temperaturregelung eines Motors (1) und wenigstens eines Verbrauchers (6) durch Bewegung einer Kühlflüssigkeit nach Anspruch 3, **dadurch gekennzeichnet, dass** am Ausgang des Motors (1) die Hauptleitung (2) eine dritte Schleife (9) speist, welche wenigstens ein Zubehörteil (12, 13, 15, 16) kühlt, wobei sich diese dritte Schleife (9) mit der ersten Schleife (7) stromaufwärts der Pumpe (5) vereinigt und diese dritte Schleife (9) ein Zweiwege-Thermostatventil (10) umfasst.

5. Kühlkreislauf zur Temperaturregelung eines Motors (1) und wenigstens eines Verbrauchers (6) durch Bewegung einer Kühlflüssigkeit nach Anspruch 4, **dadurch gekennzeichnet, dass** das Zusammenführen der dritten Schleife (9) mit der ersten Schleife (7) über ein doppelt wirkendes Thermostatventil (14) vorgenommen wird, das von einer Leitung (14a) gespeist wird, welche eine Abzweigung von der ersten Schleife (7) stromabwärts des Zweiwegeventils (4) realisiert, wobei das doppelt wirkende Thermostatventil (14) ermöglicht, die Temperatur der Kühlflüssigkeit zu regeln und zugleich einen Strom von Kühlflüssigkeit mit einer konstanten Durchflussmenge im Motor (1) aufrechtzuerhalten.

6. Kühlkreislauf zur Temperaturregelung eines Motors (1) und wenigstens eines Verbrauchers (6) durch Bewegung einer Kühlflüssigkeit nach einem der Ansprüche 3 bis 5, **dadurch gekennzeichnet, dass** der Verbraucher (6), der eine ständige und/oder kontinuierliche Kühlung erfordert, von wenigstens einem Turbolader (6a) und/oder einer Abgasrückführeinrichtung (6b) gebildet wird, und/oder dadurch, dass die erste Schleife (7) an der Versorgung wenigstens eines Lufterhitzers (11) beteiligt ist, und/oder dadurch, dass die dritte Schleife (9) an der Versorgung wenigstens eines Kühlers (12) beteiligt ist.

7. Verfahren zum Betrieb eines Kühlkreislaufs nach einem der Ansprüche 3 bis 6, **dadurch gekennzeichnet, dass** das Verfahren wenigstens einen Schritt des Schließens des Zweiwegeventils (4) umfasst, das in der ersten Schleife (7) des Kühlkreislaufs angebracht ist, um einerseits die Kühlung des Motors (1) auszusetzen und andererseits eine konstante Kühlung wenigstens eines Verbrauchers (6) aufrechtzuerhalten.

8. Verfahren zum Betrieb eines Kühlkreislaufs nach einem der Ansprüche 3 bis 6, **dadurch gekennzeichnet, dass** das Verfahren wenigstens einen Schritt des Öffnens des Zweiwegeventils (4) umfasst, das in der ersten Schleife (7) des Kühlkreislaufs angebracht ist, um einerseits die Kühlung des Motors (1) zu ermöglichen und andererseits eine konstante Kühlung wenigstens eines Verbrauchers (6) aufrechtzuerhalten.

9. Verfahren zum Betrieb eines Kühlkreislaufs nach einem der Ansprüche 4 bis 6, **dadurch gekennzeichnet, dass** das Verfahren wenigstens einen Schritt des Öffnens des Zweiwege-Thermostatventils (10) umfasst, das in der dritten Schleife (9) des Kühlkreislaufs angebracht ist, um einerseits die Kühlung des Motors (1) zu ermöglichen und andererseits die Kühlung wenigstens eines Zubehörteils (12, 13) der dritten Schleife (9) zu ermöglichen und zugleich eine konstante Kühlung wenigstens eines Verbrauchers (6) mit der zweiten Schleife (8) des Kühlkreislaufs aufrechtzuerhalten.

## Claims

1. Thermal regulation device for a cooling system for cooling at least one internal combustion engine (1), comprising a pump (5) positioned upstream of a cooling chamber of the crankcase/cylinder block and/or the cylinder head of the engine (1) and at least one consumer (6) requiring permanent cooling, the device comprising at least one main pipe (2) allowing the liquid coolant to circulate through the cooling chamber of the engine (1) and a secondary pipe (3) which bypasses the cooling chamber of the engine (1), **characterized in that** a two-way valve (4) is positioned on the main pipe (2), at the outlet from the cooling chamber of the engine (1), with the main pipe (2) at the level of its end arranged directly downstream of the pump (5) comprising a distributing gallery (2a) which runs alongside at least a part of the crankcase/cylinder block and/or of the cylinder head of the engine, and which distributes the liquid coolant into several accessory pipes (2b) which lead from the distributing gallery (2a) and which are intended for cooling the engine (1), the gallery (2) does not contribute to an exchange of heat with the engine (1), the liquid coolant which passes through the gallery for distribution (2a) directly exits the pump (5) without performing exchange of heat with the engine (1), and **in that** the secondary pipe (3) comprises a tapping off the main pipe (2), downstream of the pump (5) and upstream of that portion of the main pipe (2) which contributes to the cooling of the engine (1), so that the flow rate is kept constant and permanent to supply the cooling of at least one consumer (6), the tapping of the secondary pipe (3) is carried out directly on the length of the distributing gallery (2a).

2. Cooling device for a system for cooling at least one internal combustion engine (1) according to Claim 1, **characterized in that** the tapping of the secondary pipe (3) off the distribution gallery (2a) is positioned in such a way as to provide an even distribution of flow rates of liquid coolant between the secondary pipe (3) and the various accessory pipes (2b).

3. Cooling circuit for the thermal regulation of an engine (1) and of at least one consumer (6), comprising a feed pump (5) for displacing a liquid coolant, **characterized in that** the cooling circuit comprises a thermal regulation device according to Claim 1 or 2, the regulation device on the one hand via its main pipe (2) at the outlet of the engine (1) supplying a first loop (7) which comprises at least one accessory (11) that has to be cooled, and on the other hand via its secondary pipe (3) supplying a second loop (8) which comprises at least one consumer (6) that requires permanent and/or continuous cooling while the engine (1) is running, the second loop (8) opening at its downstream end into the first loop (7) of the cooling circuit.

4. Cooling circuit for the thermal regulation of an engine (1) and of at least one consumer (6) through the displacement of a liquid coolant according to Claim 3, **characterized in that** at the outlet from the engine (1), the main pipe (2) supplies a third loop (9) which cools at least one accessory (12, 13, 15, 16), this third loop (9) meeting the first loop (7) upstream of the pump (5), and this third loop (9) comprising a two-way thermostatic valve (10).

5. Cooling circuit for the thermal regulation of an engine (1) and of at least one consumer (6) through the displacement of a liquid coolant according to Claim 4, **characterized in that** the third loop (9) meets the first loop (7) via a double-acting thermostatic valve (14) supplied by a pipe (14a) which makes a tapping downstream of the two-way valve (4) of the first loop (7), the double-acting thermostatic valve (14) making it possible to regulate the temperature of the liquid coolant while at the same time maintaining a flow of liquid coolant with a constant flow rate through the engine (1).

6. Cooling circuit for the thermal regulation of an engine (1) and of at least one consumer (6) through the displacement of a liquid coolant according to one of Claims 3 to 5, **characterized in that** the consumer (6) requiring permanent and/or continuous cooling is formed of at least one turbocompressor (6a) and/or an exhaust gas recirculation device (6b) and/or **in that** the first loop (7) contributes to supplying at least one unit heater (11) and/or **in that** the third loop (9) contributes to supplying at least one radiator (12).

7. Method of operating a cooling circuit according to one of Claims 3 to 6, **characterized in that** the method comprises at least one step of closing the two-way valve (4) mounted on the first loop (7) of the cooling circuit in order, on the one hand, to suspend the cooling of the engine (1) and, on the other hand, to maintain constant cooling of at least one consumer (6).

8. Method of operating a cooling circuit according to one of Claims 3 to 6, **characterized in that** the method comprises at least one step of opening the two-way valve (4) mounted on the first loop (7) of the cooling circuit in order, on the one hand, to allow the cooling of the engine (1) and, on the other hand, to maintain constant cooling of at least one consumer (6).

9. Method of operating a cooling circuit according to one of Claims 4 to 6, **characterized in that** the method comprises at least one step of opening the thermostatic two-way valve (10) mounted on the third loop (9) of the cooling circuit in order, on the one hand, to allow the cooling of the engine (1) and, on the other hand, to allow the cooling of at least one accessory (12, 13) of the third loop (9), while at the same time maintaining constant cooling of at least one consumer (6) using the second loop (8) of the cooling circuit.
